# EUROPÄISCHE PATENTSCHRIFT

(11) **EP 2 400 233 B1**
(45) Veröffentlichungstag und Bekanntmachung des Hinweises auf die Patenterteilung: **02.03.2016**
(21) Anmeldenummer: 11170413.6
(22) Anmeldetag: 17.06.2011
(51) Int. Cl.: F24F 9/00, F24F 13/072, F24F 13/24

(54) **Vorrichtung zur Erzeugung eines Luftschleiers**
Device for generating an air curtain
Dispositif de production d'un rideau d'air

(30) Priorität: 25.06.2010 DE 102010017595
(43) Veröffentlichungstag der Anmeldung: 28.12.2011
(73) Patentinhaber: Teddington Luftschleieranlagen GmbH, 53567 Buchholz-Mendt (DE)
(72) Erfinder: Höller, Thomas, 56269 Dierdorf (DE)
(74) Vertreter: Fritz, Edmund Lothar

(56) Entgegenhaltungen:
- DE-A1-102008 042 803
- FR-A- 1 103 806
- FR-A1- 2 624 641
- JP-A- H06 313 603
- JP-A- S59 121 209

## Beschreibung

Die vorliegende Erfindung betrifft eine Vorrichtung zur Erzeugung einer Luftströmung, insbesondere eines Luftschleiers, umfassend wenigstens eine in einem Gehäuse angeordnete Luftausblasdüse, deren Düsenkörper wenigstens zwei beabstandete Düsensegmente umfasst, die zwischen sich einen Düsenschlitz ausbilden, wobei die Kontur der Düsensegmente an deren einander zugewandten Innenflächen gewölbt ist und diese Düsensegmente einen in Strömungsrichtung der Luft zumindest abschnittsweise konvergenten Düsenschlitz ausbilden, wobei ein zwischen den beiden Düsensegmenten angeordnetes, tragflächenförmiges Kernstrahlprofil vorgesehen ist, welches die Luftströmung in zwei Teilstrahlen, nämlich einen an der zur Außenluft hin gewandten Seite (Außenseite) des Luftschleiers liegenden Kernstrahl und einen an der Innenseite des Luftschleiers liegenden Stützstrahl unterteilt.

Aus der DE 44 15 079 C2 ist eine Vorrichtung zur Erzeugung eines Luftschleiers bekannt geworden, bei der die Innenflächen der einander zugewandten Düsensegmente gewölbt sind und durch die konvergente Ausbildung des Düsenschlitzes in Strömungsrichtung der Luft zum Austrittsbereich der Düse hin sich die angestrebte Druckerhöhung ergibt. Bei diesem bekannten Düsenkörper ist jedoch der Düsenschlitz zwischen den Innenflächen der beiden gewölbten Düsensegmente frei.

Die GB 983 901 A beschreibt eine Vorrichtung zur Erzeugung einer Luftströmung mit den Merkmalen der eingangs genannten Gattung. Bei dieser bekannten Vorrichtung handelt es sich um einen herkömmlichen Raumventilator, der beispielsweise auch auf einem Tisch abgestellt werden kann. Diese bekannte Vorrichtung ist jedoch nicht zur Erzeugung eines Luftschleiers vorgesehen, wie er nach dem Stand der Technik dazu verwendet wird, um Türöffnungen oder Toröffnungen abzuschotten und einen Luftdurchtritt von einem Raumbereich in den anderen oder von einem Außenbereich ins Innere eines Gebäudes zu verhindern. Derartige Luftschleier verwenden in der Regel eine vergleichsweise starke Luftströmung, die entweder horizontal von einer Seite zur anderen oder vertikal von oben nach unten verläuft und dadurch die genannte Öffnung abschottet. Bei dem bekannten Ventilator ist ein etwa zylindrisches Gehäuse vorgesehen, das einen Rotor aufnimmt und im Bereich des Austrittsschlitzes befinden sich zwei konkav gekrümmt Führungswände, von denen die eine Führungswand sehr kurz ist und bereits etwa in Höhe des Schwenkpunkts des Kernstrahlprofils endet, so dass diese Führungswand auf den weiteren Verlauf der austretenden Strömung keinen Einfluss mehr nimmt. Der Krümmungsradius ist erheblich kleiner als bei der anderen längeren Führungswand, die in Bezug auf das Kernstrahlprofil noch früher endet, bereits vor dessen Mitte. Das Kernstrahlprofil liegt daher hier nur zu einem ganz geringen Teil in dem durch die beiden Führungswände gebildeten Schlitz und die Luftströmung reißt außen bereits dort ab, wo jeweils die Führungswände enden. Das Kernstrahlprofil ist hier im Prinzip nur eine Lamelle, durch die die Luft ausgerichtet wird. Durch ein Tangentialgebläse wird hier zudem eine rotierende Luftströmung im Gehäuse erzeugt, wobei an der kürzeren Führungswand die Luft in einem Wirbel rotiert.

Eine Anordnung gemäß dem Oberbegriff von Anspruch 1 ist aus der Druckschrift JP H06 313603 A bekannt.

Hier setzt die vorliegende Erfindung ein. Die Aufgabe der vorliegenden Erfindung besteht darin, eine Vorrichtung zur Erzeugung eines Luftschleiers der eingangs genannten Gattung zur Verfügung zu stellen, die bei vergleichsweise großer Abschirmwirkung des erzeugten Luftschleiers energieeffizient und mit verringerter Geräuschentwicklung arbeitet.

Die Lösung dieser Aufgabe wird mit einer Vorrichtung zur Erzeugung einer Luftströmung gemäß Anspruch 1 gelöst.

Bei der erfindungsgemäßen Lösung befindet sich somit das Kernstrahlprofil in einer Vorrichtung zur Erzeugung eines Luftschleiers und es liegt innerhalb des Düsenschlitzes dieser Vorrichtung, in dem eine laminare Luftströmung erzeugt, durch die Konvergenz des Düsenschlitzes zunächst verdichtet, dann durch das Kernstrahlprofil in zwei Teilstahlen mit ebenfalls laminarer Strömung geteilt und weiter verdichtet wird, um dann als laminarer Kernstrahl und laminarer Stützstrahl aus dem Düsenschlitz der Luftschleiervorrichtung auszutreten. Die Düse, deren innere Düsensegmente konvex gewölbt sind, fungiert als Druckkammer und bietet der Luftströmung Widerstand, wobei diese insbesondere mit einem Radialgebläse kombiniert wird. Durch das tragflächenförmige Kernstrahlprofil werden die Luftgeschwindigkeit und die Wurfweite erhöht.

Es wird ein Luftschleier mit zwei Teilstrahlen erzeugt, wobei ein (in Strömungsrichtung gesehen) überwiegend oder vollständig zwischen den beiden Düsensegmenten angeordnetes, tragflächenförmiges Kernstrahlprofil vorhanden ist, welches die Luftströmung in zwei Teilstrahlen, nämlich einen an der zur Außenluft hin gewandten Seite (Außenseite) des Luftschleiers liegenden Kernstrahl und einen an der Innenseite des Luftschleiers liegenden, induktiven Stützstrahl unterteilt. Luftschleier der erfindungsgemäßen Art werden im allgemeinen zur Abschottung von Eingangsbereichen von Gebäuden, das heißt beispielsweise an Türen, Toren von Gebäuden oder dergleichen, eingesetzt. Die Aufgabe des Luftschleiers ist es somit, ein Eindringen von kühler (oder im Sommer auch warmer) Außenluft aus dem Außenraum in das Innere des Gebäudes zu verhindern. Die Außenseite des Luftschleiers ist daher definitionsgemäß diejenige Seite, die dem Außenbereich zugewandt ist und die Innenseite ist diejenige, die dem Innenbereich, also dem Gebäudeinneren, zugewandt ist. Die vorliegende Erfindung erzeugt durch die Teilung der Luftströmung mittels des Kernprofils mit nur einer Ausblasdüse einen doppelten Luftschleier aus von der Außenseite zur Innenseite hin betrachtet einem äußeren Kernstrahl und einem inneren Stützstrahl. Der Kernstrahl schirmt somit unmittelbar gegen die Außenluft ab der innere Stützstrahl verstärkt den Kernstrahl, stützt und stabilisiert ihn, zum Beispiel gegen Windlasten, und grenzt innenseitig an die Innenluft (Luftvolumen im Gebäudeinneren) an.

Besonders vorteilhaft ist, dass man bei der erfindungsgemäßen Lösung das die Luftströmung teilende Kernstrahlprofil asymmetrisch ausbilden kann, bevorzugt derart, dass der überwiegende Teil des aus der Luftausblasdüse austretenden Luftstroms mit dem Kernstrahl ausgeblasen wird. Dadurch wird an der Außenseite des Luftschleiers, also dort wo eine besonders starke Abschirmung gegen den Außenbereich gewünscht ist, ein starker, induktionsarmer Kernstrahl erzeugt. Der wichtige Kernstrahl ist somit stärker als der dahinter liegende Stützstrahl.

Gemäß einer bevorzugten Weiterbildung der Erfindung ist der Strömungskanal des Stützstrahls in seinem unteren Bereich deutlich stärker divergent ist als der Strömungskanal des Kernstrahls. Man kann so beispielsweise eine teilweise Ausrichtung des Stützstrahls an dessen dem Kernstrahl zugewandter Seite in Richtung auf den Kernstrahl erzielen, wodurch sich eine Konvergenz von Stützstrahl und Kernstrahl nach Verlassen der Düse erreichen lässt. An der Innenseite des Stützstrahls kann man bevorzugt eine Raumluftinduktion erreichen, das heißt eine Anreicherung des Stützstrahls mit Raumluft, was bei kühlerer Witterung auch deshalb vorteilhaft ist, weil die Raumluft in der Regel wärmer ist als die Außenluft.

Anders als in dem zuvor genannten Stand der Technik ist gemäß einer bevorzugten Weiterbildung der Erfindung das Kernstrahlprofil (in Strömungsrichtung der Luft gesehen) überwiegend oder vollständig zwischen den konvex gewölbten Innenflächen der beiden Düsensegmente angeordnet, das heißt es liegt innerhalb der Düsenkonstruktion, so dass das Kernstrahlprofil sowohl in seiner oberen Hälfte als auch in seiner unteren Hälfte jeweils die laminaren Luftströmungen zwischen dem Kernstrahlprofil und dem äußeren bzw. dem inneren Düsensegment beeinflusst.

Besonders bevorzugt ist das Kernstrahlprofil in Tragflächenform beidseitig konvex gewölbt ausgebildet. Weiter ist bevorzugt das Kernstrahlprofil (in Strömungsrichtung der Luft gesehen) in einem unteren Abschnitt des Strömungskanals zwischen den beiden Düsensegmenten angeordnet, der sich stromabwärts an einen oberen konvergenten Abschnitt des Strömungskanals anschließt. Es gibt somit quasi drei Abschnitte des Düsenkanals, den obersten breiten ungeteilten Düsenabschnitt, der in Strömungsrichtung konvergent ausgebildet ist mit konvexen Innenflächen der Düsensegmente, einen daran in Strömungsrichtung anschließenden geteilten Abschnitt, in dem die obere Hälfte des Kernstrahlprofils wirksam wird, mit weiterer Konvergenz beider Strömungskanäle etwa bis zur breitesten Stelle des Kernstrahlprofils und danach einen geteilten Abschnitt mit zwei jeweils divergenten Strömungskanälen, in dem die untere Hälfte des Kernstrahlprofils wirksam wird.

Weiterhin kann beispielsweise die dem Stützstrahl zugewandte Seite des Kernstrahlprofils eine konvexe Wölbung mit einem kleineren Krümmungsradius aufweisen als die dem Kemstrahl zugewandte Seite. Man kann so den Kernstrahl an die Außenseite des Luftstromes verlagern. Durch die stärkere Krümmung (kleinerer Krümmungsradius) des Kernstrahlprofils an der Seite des Stützstrahls kann man dort streckenweise eine stärkere Konvergenz der Luftströmung in dem Abschnitt des Strömungswegs zwischen Kernstrahlprofil und innerem Düsensegment erzeugen. Zudem konvergieren Kern- und Stützstrahl unmittelbar nach dem Austritt aus der Düse zu einer verstärkten Gesamtströmung. Diese ist dadurch gekennzeichnet, dass auf der Innenseite des Luftschleiers deutlich mehr Raumluft induziert wird als auf der Außenseite Außenluft.

Man kann weiterhin beispielsweise vorsehen, dass das geringste Abstandsmaß im Strömungskanal des Stützstrahls zwischen innerem Düsensegment und Kernstrahlprofil kleiner ist als das geringste Abstandsmaß im Strömungskanal des Kernstrahls zwischen äußerem Düsensegment und Kernstrahlprofil. Es wird der überwiegende Anteil der Luftströmung mit dem Kernstrahl austreten.

Eine weitere Verbesserung kann man im Rahmen einer bevorzugten Weiterbildung der Erfindung erreichen, wenn das äußere Düsensegment an seiner Anströmkante außenseitig eine Hohlkehle aufweist, durch die in dem Ausströmbereich eine scharfe Abrisskante gebildet ist. Dadurch schafft man quasi eine Induktionsbremse an der Außenseite des Luftschleiers, minimiert die Außenluftinduktion und erhöht die Eindringtiefe des Kernstrahls.

Dagegen ist es bevorzugt so, dass gemäß einer Weiterbildung der Erfindung das innere Düsensegment an seiner Anströmkante außenseitig mit durchgehender Wölbung ohne Hohlkehle ausgebildet ist. Dadurch erzeugt man bei dem inneren Stützstrahl bewusst eine Beimischung von Raumluft. Diese Raumluft ist in der Regel wärmer als die Außenluft. Die Beimischung von warmer Raumluft stabilisiert die Temperatur des Luftschleiers.

Dabei ist es konstruktiv möglich, sowohl für das äußere als auch für das innere Düsensegment die gleiche Bauform zu verwenden, wenn nämlich inneres Düsensegment und äußeres Düsensegment ein identisches Profil aufweisen, jedoch das innere Düsensegment in der Funktionslage in einer gegenüber dem äußeren Düsensegment um 180 ° verdrehten Position angeordnet ist. Die Hohlkehle des inneren Düsensegments liegt dann in einem Bereich, in dem sie nicht wirksam wird. Diese Ausführungsvariante der Erfindung hat fertigungstechnische Vorteile, da nur ein Typ des Düsensegments gefertigt werden muss. Die Düsensegmente können beispielsweise Strangpressprofile sein.

Die erfindungsgemäße Lösung erzielt einen guten Kompromiss zwischen Abschirmeffizienz, Energieeffizienz und Geräuschentwicklung. Man schafft bei der erfindungsgemäßen Ausbildung der Vorrichtung einen Luftschleier mit einer hohen Abschirmleistung bei Durchsatz eines vergleichsweise geringen Luftvolumens. Eine weitere Reduzierung der Geräuschentwicklung ergibt sich beispielsweise durch die Verwendung besonders leiser Motoren und eine hochwirksame Schallisolierung der Vorrichtung.

Weitere Vorteile bei einer erfindungsgemäßen Vorrichtung liegen darin, dass sich aufgrund der Form und Ausbildung der Düsensegmente diese durch Drehung um eine Längsachse des Düsenschlitzes verstellen lassen und damit der Abstrahlwinkel (Anstellwinkel) des Luftschleiers veränderbar ist. Meist werden die Luftschleier nicht genau vertikal ausgerichtet, sondern in einem Winkel zur Vertikalen in Richtung auf den Außenbereich. Damit kann man dem Eindringen von Außenluft entgegenwirken, wobei dann der Anstellwinkel je nach auftretender Windlast oder Druckverhältnissen in Gebäuden durch Verstellung der Düsensegmente verändert werden kann. Bei Vorrichtungen dieses Typs ist in der Regel ein langgestreckter Düsenschlitz (in diesem Fall durch das Kernstrahlprofil doppelter Düsenschlitz) vorhanden, der sich in Längsrichtung des Geräts erstreckt. Die erfindungsgemäße Ausbildung von Düsensegmenten und Kernstrahlprofil ermöglicht einen gleichmäßig über die Gerätelänge verteilten Luftstrom.

Die in den Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher beschrieben.

Dabei zeigen:
Figur 1 eine schematisch vereinfachte Darstellung eines Querschnitts durch den Düsenbereich einer erfindungsgemäßen Vorrichtung zur Erzeugung eines Luftschleiers;
Figur 2 eine schematisch vereinfachte Darstellung der Strömungsverhältnisse bei einer erfindungsgemäßen Vorrichtung.

Zunächst wird auf die Figur 1 Bezug genommen. Diese zeigt in stark schematisch vereinfachter Darstellung einen Querschnitt durch eine beispielhafte erfindungsgemäße Luftausblasdüse der Vorrichtung zur Erzeugung eines Luftschleiers. Es sind hier nur die wesentlichen Bauelemente dargestellt, um das erfindungsgemäße Prinzip zu erläutern. Wie man sieht, umfasst die Düse im Prinzip drei wesentliche Bauelemente, nämlich ein äußeres Düsensegment 11, ein inneres Düsensegment 12 und ein zwischen diesen im Düsenschlitz angeordnetes Kernstrahlprofil 13. Die beiden Düsensegmente 11, 12 und auch das Kernstrahlprofil 13 können beispielsweise Strangpressprofile sein. Die Darstellung ist so zu verstehen, dass ein Querschnitt durch eine Düsenanordnung dargestellt ist, wobei sich der Düsenschlitz 10, die Düsensegmente 11 und 12 und das Kernstrahlprofil 13 in Längsrichtung, das heißt senkrecht zur Zeichenebene erstrecken, bei gleichbleibenden Abständen zwischen den Düsensegmenten. Es ergibt sich also ein langgestreckter Düsenschlitz 10 durch den die Luft strömt und aus dem die Luft unterseitig in einem zweigeteilten Strahl austritt, wodurch der hier doppelte Luftschleier gebildet wird.

Das in der Zeichnung Figur 1 linke Düsensegment 11 ist dem Außenbereich zugewandt und wird daher hierin als äußeres Düsensegment 11 bezeichnet. Es weist eine konvex gewölbte Außenfläche 16 auf, deren Kontur im Prinzip von einer Teilfläche eines Zylinders gebildet sein kann. Es weist weiterhin eine konvex gewölbte Innenfläche 17 auf, die ebenfalls von der Teilfläche eines Zylinders gebildet sein kann, wobei sich Außenfläche 16 und Innenfläche 17 oben und unten jeweils in einem spitzen Winkel schneiden wodurch oben eine Scheitelkante 25 gebildet ist und unten eine Abrisskante 19. Dabei ist an der Außenseite neben der Abrisskante 19 im unteren Endbereich des äußeren Düsensegments noch eine Hohlkehle 18 angeordnet, die einen besonderen Effekt erzielt, nämlich die Außenluftinduktion, das heißt das Mitreißen von kühler Außenluft in den Luftstrom des Luftschleiers, stark zu verringern.

Das äußere Düsensegment 11 und das innere Düsensegment 12 sind voneinander beabstandet, wobei sich zwischen den beiden Düsensegmenten 11, 12 der Düsenschlitz 10 ergibt, welcher, von oben nach unten (in der Zeichnung) gesehen und somit in Strömungsrichtung der ausströmenden Luft aufgrund der konvexen Ausbildung der einander zugewandten Flächen 17, 20 der beiden Düsensegmente und deren Anordnung zueinander, in seinem oberen und mittleren Bereich konvergent ausgebildet ist, das heißt, die Breite des Düsenschlitzes nimmt ab und führt zu einer Druckerhöhung. Im unteren Bereich des Düsenschlitzes 10 ist dann das Kernstrahlprofil 13 angeordnet, welches den Luftstrahl aufteilt und durch welches zwei Strömungskanäle gebildet werden, nämlich der Strömungskanal 14 des Kernstrahls zwischen äußerem Düsensegment 11 und Kernstrahlprofil 13 und der Strömungskanal 15 des Stützstrahls zwischen innerem Düsensegment 12 und Kernstrahlprofil 13.

Das innere Düsensegment 12 hat eine konvex gewölbte Innenfläche 20, die eine Teilfläche eines Zylinders darstellt und eine ebenfalls konvex gewölbte Außenfläche 21, wobei die Krümmung der Außenfläche 21 einen kleineren Krümmungsradius hat als diejenige der Innenfläche 20, ähnlich wie bei dem äußeren Düsensegment 11, jedoch in spiegelsymmetrischer Anordnung zu diesem, gespiegelt an einer Mittelebene durch den Düsenschlitz 10. Im Unterschied zu dem äußeren Düsensegment 11 hat jedoch das innere Düsensegment 12 unten außenseitig keine Hohlkehle, sondern eine glatte Anströmkante 22 mit außen durchgehender konvexer Wölbung. Dies hat den Effekt, dass es hier zu einer Induktion kommt und eingesaugte Raumluft in gewissem Umfang in den Stützstrahl beigemischt wird, was erwünscht ist, um die Lufttemperatur des Luftschleiers zu stabilisieren und einen Volumenausgleich herbei zu führen. Der gesamte Luftschleier wird hierdurch deutlich verstärkt, die Abschirmwirkung signifikant gesteigert.

Das Kernstrahlprofil 13 hat eine konvex gekrümmte Außenfläche 23, die dem äußeren Düsensegment 11 zugewandt ist und eine konvex gekrümmte Innenfläche 24, die dem inneren Düsensegment 12 zugewandt ist, wobei das Kernstrahlprofil 13 hier kleiner ist als die beiden Düsensegmente und wobei das Kernstrahl 13 nicht exakt in der Mitte zwischen den beiden Düsensegmenten angeordnet sein muss. Zudem ist das Kernstrahlprofil 13 in seiner äußeren Kontur asymmetrisch, da die konvex gekrümmte Innenfläche 24 einen kleineren Krümmungsradius hat als die konvex gekrümmte Außenfläche 23. Beide Flächen können ebenfalls Teilflächen von Zylindern sein (Kreislinienwölbung) und sich oben und unten in einem jeweils spitzen Winkel schneiden. Durch diese Asymmetrie und eine leicht außermittige Anordnung des Kernstrahlprofils 13 werden zwei Effekte erzielt. Der Strömungskanal 15 des Stützstrahls ist in seinem oberen Bereich zunächst stärker konvergent, an seiner engsten Stelle B₂ etwas schmaler als der Strömungskanal 14 des Kernstrahls, in seinem unteren Bereich aber dann wiederum deutlich stärker divergent als der Kernstrahl. Es wird ein größerer Anteil der Luft in den Kernstrahl gelenkt. Der Kernstrahl, welcher der Außenluft zugewandt ist, ist somit stärker als der Stützstrahl, der dem Innenraum zugewandt ist. Die Breite B₁ an der schmalsten Stelle des Kernstrahls ist etwas größer als die Breite B₂, die dem geringsten Abstandsmaß im Strömungskanal 15 des Stützstrahls entspricht.

Die Luft gelangt somit in den Düsenschlitz 10, wird dort zunächst komprimiert durch die Konvergenz im oberen Bereich des gemeinsamen Strömungskanals und teilt sich dann durch das Kernstrahlprofil 13 auf in zwei Luftströmungen, wobei der größere Anteil der Luftströmung in den Strömungskanal 14 gelangt und den Kernstrahl bildet, während der geringere Anteil der Luftströmung in den Strömungskanal 15 gelangt und den Stützstrahl bildet. Da die Wölbung an der Außenfläche 23 des Kernprofils 13 einen größeren Krümmungsradius hat als die Wölbung 24 der Innenseite, ist die Konvergenz in dem Strömungskanal 14 des Kernstrahls etwas geringer als in dem Strömungskanal 15 des Stützstrahls. Andererseits ist durch diese Form des Kernstrahlprofils 13 die obere Öffnungsweite des Strömungskanals 14 größer als diejenige des Strömungskanals 15, wodurch mehr Luft in den äußeren Strömungskanal 14 des Kernstrahls gelangt. Jedoch ist die untere Öffnungsweite des Strömungskanals 14 des Kernstrahls deutlich geringer als diejenige in dem Strömungskanal 15, wodurch der Kernstrahl stärker komprimiert wird und somit kräftiger wird als der Stützstrahl. Diese Effekte ergeben sich somit im Wesentlichen aus der Asymmetrie und der etwas außermittigen Anordnung des Kernstrahlprofils.

Ein weiterer vorteilhafter Effekt besteht darin, dass beim Verlassen der Düse Kernstrahl und Stützstrahl durch die Kontur des Kernstrahlprofils 13 so ausgerichtet werden, dass sie sich aufeinander zu bewegen. Hier besteht somit eine Konvergenz beider Teilstrahlen nach dem Düsenaustritt, so dass diese gemeinsam einen effektiven Luftschleier ausbilden.

Aus Figur 1 kann man eine weitere Besonderheit erkennen. Obwohl das innere Düsensegment 12 im Bereich des Luftaustritts nicht die Hohlkehle 18 aufweist, die sich unten an dem äußeren Düsensegment 11 befindet, handelt es sich bei dem inneren Düsensegment 12 um das gleiche Profil, welches auch für das äußere Düsensegment 11 verwendet wird. Dies führt zu fertigungstechnischen Vorteilen, da für die Düse der Vorrichtung nur ein Typ Düsensegment gefertigt werden muss. Das innere Düsensegment 12 ergibt sich einfach durch eine im Vergleich zum äußeren Düsensegment um 180 ° um seine Längsachse gedrehte Einbaulage, so dass die Hohlkehle 18 bei dem inneren Düsensegment oben und außen liegt und funktionslos ist.

Weitere Einzelheiten ergeben sich aus Figur 2, auf die nachfolgend Bezug genommen wird. Es handelt sich hier um ein Diagramm, bei dem in einer schematisch vereinfachten Darstellung eines Querschnitts durch den Düsenbereich einer erfindungsgemäßen Vorrichtung jeweils die Verläufe der Luftströmungen eingezeichnet sind. Dabei symbolisieren kleinere Pfeile Luftströmungen mit kleinerer Geschwindigkeit und größere Pfeile Luftströmungen mit größerer Geschwindigkeit. Man erkennt zunächst oberhalb des Eintritts in die Düse die breite Luftströmung 30 der in den Raum zwischen den beiden Düsensegmenten 11, 12 eintretenden Luft. Diese Luftströmung 31 erfährt durch die Düsensegmente eine erste Kompression, die sich im weiteren Strömungsverlauf verstärkt, wobei es zu einer Geschwindigkeitserhöhung der Luftströmung 32 in der Düse kommt.

Der obere ungeteilte Abschnitt des Düsenkanals ist wie man in Figur 2 sieht konvergent und verengt sich bis zu dem Bereich, wo das Kernstrahlprofil 13 beginnt, wobei letzteres nur etwa in der unteren Hälfte des gesamten Düsenkanals angeordnet ist, so dass in diesem Ausführungsbeispiel mindestens etwa die obere Hälfte des Düsenkanals ungeteilt ist. Dabei ist die Luftströmung 31 und die sich allmählich verdichtende Luftströmung 31 in diesem ungeteilten Abschnitt des Düsenkanals laminar. Dann erst teilt sich der Strömungskanal durch das Kernstrahlprofil 13 in zwei separate schmalere Strömungskanäle auf. Auch die beiden entstehenden schmaleren Strömungskanäle sind jeweils in ihrem oberen Bereich konvergent, in Strömungsrichtung etwa bis zur Mitte des Kernstrahlprofils 13, das heißt etwa bis zur breitesten Stelle des Kernstrahlprofils. Erst in dem sich jeweils daran in Strömungsrichtung anschließenden unteren Abschnitt sind beide schmaleren Strömungskanäle dann jeweils divergent. Die Konvergenz in dem oberen Abschnitt des Strömungskanals 15 des Stützstrahls ist etwas stärker als diejenige in dem oberen Abschnitt des Strömungskanals 14 des Kernstrahls, jedoch bleibt es auch in diesen Abschnitten bei laminaren Strömungen beider Luftströme. Die Divergenz in dem unteren Abschnitt des Strömungskanals 15 des Stützstrahls ist etwas stärker als die Divergenz im unteren Abschnitt des Strömungskanals 14 des Kernstrahls. Man sieht weiterhin, dass das Kernstrahlprofil 13 fast bis zu seinem unteren Ende und somit weit überwiegend (oder vollständig) innerhalb des zwischen den beiden Düsensegmenten 11 und 12 gebildeten Düsenkanals liegt und aus diesem allenfalls geringfügig herausragt. Die untere Spitze des Kernstrahlprofils 13 liegt in dem Ausführungsbeispiel etwa auf einer gedachten Kreislinie durch die beiden konvex gewölbten Außenflächen 16, 21, die diese im Austrittsbereich der Düsenanordnung miteinander verbindet. Auch in dem unteren Bereich des Kernstrahlprofils 13 sind somit zwischen diesem und den jeweiligen Düsensegmenten 11 bzw. 12 beidseitig des Kernstrahlprofils jeweils Kanäle ausgebildet, die Kernstrahl 35 bzw. Stützstrahl 36 formen.

Im weiteren Strömungsverlauf trifft die Luft somit auf das Kernstrahlprofil 13 und es kommt dadurch zu einer zweiten Kompression und einer Aufteilung in einem ungleichen Verhältnis, bedingt durch die asymmetrische Form des Kernstrahlprofils, so dass eine stärkere Luftströmung 33 entsteht, die dann den Kernstrahl bildet und eine etwas schwächere Luftströmung 34, die dann den Stützstrahl bildet. Man kann in Figur 2 gut die Ausrichtung des Kernstrahls 35 erkennen, der in einem leichten Winkel zur Vertikalen nach außen hin gerichtet ist. Der Stützstrahl 36 ist etwas stärker divergent und teilweise in einem etwas stärkeren Winkel zu Vertikalen nach außen hin gerichtet, in Richtung auf den Stützstrahl 35. Diese Ausrichtung ist bedingt durch die Form des Kernstrahlprofils in seinem unteren Bereich und erzeugt eine Konvergenz von Stützstrahl 36 und Kernstrahl 35 nach Verlassen der Düse.

Die bereits oben beschriebene Hohlkehle 18 am unteren Ende außen an dem äußeren Düsensegment 11 hat den Effekt, kühle Außenluft abzuweisen, was durch den Pfeil 37 angedeutet wird, so dass die Induktion von Außenluft auf ein Minimum reduziert wird. Durch den Tragflächeneffekt des Düsensegments 11 und des Kernstrahlprofils 13 kommt es zu einer Geschwindigkeitserhöhung der als Kernstrahl 35 aus der Düse autretenden Luft. Gleichzeitig wird der resultierende Kernstrahl 38 zur Außenseite hin verlagert.

Auf der Innenseite des Stützstrahls 36 kommt es zu Raumluftinduktion, die zu einem Volumenausgleich führt, was durch die Pfeile 39 in Figur 2 angedeutet ist. Der resultierende mit Raumluft angereicherte Stützstrahl ist mit dem Bezugszeichen 40 bezeichnet. Beide Strahlen 38, 40 konvergieren wie man sieht unmittelbar nach Verlassen des Düsenkörpers zu einem starken Luftschleier mit hoher Abschirm- und Energieeffizienz.

### Bezugszeichenliste

- 10: Düsenschlitz
- 11: äußeres Düsensegment
- 12: inneres Düsensegment
- 13: Kernstrahlprofil
- 14: Strömungskanal des Kernstrahls
- 15: Strömungskanal des Stützstrahls
- 16: konvex gewölbte Außenfläche
- 17: konvex gewölbte Innenfläche
- 18: Hohlkehle
- 19: Abrisskante
- 20: konvex gewölbte Innenfläche
- 21: konvex gewölbte Außenfläche
- 22: Anströmkante
- 23: konvex gekrümmte Außenfläche
- 24: konvex gekrümmte Innenfläche
- 25: Scheitelkante
- 30: eintretende Luftströmung
- 31: Luftströmung mit Kompression
- 32: Luftströmung mit Kompression
- 33: geteilte stärkere Luftströmung
- 34: geteilte schwächere Luftströmung
- 35: Kernstrahl
- 36: Stützstrahl
- 37: kühlende Außenluft abweisender Effekt
- 38: resultierender Kernstrahl
- 39: Raumluftinduktion innenseitig am Stützstrahl
- 40: resultierender Stützstrahl

## Patentansprüche

1. Vorrichtung zur Erzeugung eines Luftschleiers, umfassend wenigstens eine in einem Gehäuse angeordnete langgestreckte Luftausblasdüse, deren Düsenkörper wenigstens zwei beabstandete Düsensegmente (11, 12) umfasst, die zwischen sich einen Düsenschlitz ausbilden, wobei die Kontur der Düsensegmente an deren einander zugewandten Innenflächen (17, 20) gewölbt ist und diese Düsensegmente einen in Strömungsrichtung der Luft zumindest abschnittsweise konvergenten Düsenschlitz ausbilden,
wobei ein zwischen den beiden Düsensegmenten (11, 12) angeordnetes Kernstrahlprofil (13) vorgesehen ist, welches die Luftströmung in zwei Teilstrahlen, nämlich einen an der zur Außenluft hin gewandten Seite (Außenseite) des Luftschleiers liegenden Kernstrahl und einen an der Innenseite des Luftschleiers liegenden Stützstrahl unterteilt, wobei der Strömungskanal (15) des Stützstrahls und der Strömungskanal (14) des Kernstrahls im oberen Bereich jeweils zunächst konvergent und im unteren Bereich jeweils divergent sind,
**dadurch gekennzeichnet, dass** das äußere Düsensegment (11) eine konvex gewölbte Innenfläche (17) aufweist, dass das innere Düsensegment (12) eine konvex gewölbte Innenfläche (20) aufweist und dass das Kernstrahlprofil (13) asymmetrisch und tragflächenförmig ausgebildet ist, derart, dass der überwiegende Teil des aus der Luftausblasdüse austretenden Luftstroms mit dem Kernstrahl (35) ausgeblasen wird.

2. Vorrichtung zur Erzeugung eines Luftschleiers nach Anspruch 1, **dadurch gekennzeichnet, dass** der Strömungskanal (15) des Stützstrahls in seinem unteren Bereich deutlich stärker divergent ist als der Strömungskanal (14) des Kernstrahls.

3. Vorrichtung zur Erzeugung eines Luftschleiers nach Anspruch 1 oder 2, **dadurch gekennzeichnet, dass** das Kernstrahlprofil (13) (in Strömungsrichtung der Luft gesehen) überwiegend oder vollständig zwischen den konvex gewölbten Innenflächen (17, 20) der beiden Düsensegmente (11, 12) angeordnet ist.

4. Vorrichtung zur Erzeugung eines Luftschleiers nach einem der Ansprüche 1 bis 3,
**dadurch gekennzeichnet, dass** das Kernstrahlprofil (13) (in Strömungsrichtung der Luft gesehen) in einem unteren Abschnitt (33, 34) des Strömungskanals zwischen den beiden Düsensegmenten (11, 12) angeordnet ist, der sich stromabwärts an einen oberen konvergenten Abschnitt (31, 32) des Strömungskanals anschließt.

5. Vorrichtung zur Erzeugung eines Luftschleiers nach einem der Ansprüche 1 bis 4,
**dadurch gekennzeichnet, dass** in einem oberen konvergenten Abschnitt des Düsenschlitzes zunächst eine ungeteilte laminare Strömung zwischen den beiden Düsensegmenten (11, 12) ausgebildet wird, die dann in einem unteren Abschnitt des Düsenschlitzes durch das Kernstrahlprofil (13) in zwei ebenfalls laminare, in zwei separaten ebenfalls zunächst konvergenten Strömungskanälen (14, 15) des Düsenschlitzes strömende Luftströmungen aufgeteilt wird.

6. Vorrichtung zur Erzeugung eines Luftschleiers nach einem der Ansprüche 1 bis 5,
**dadurch gekennzeichnet, dass** die Konvergenz in dem Strömungskanal (14) des Kernstrahls etwas geringer ist als in dem Strömungskanal (15) des Stützstrahls.

7. Vorrichtung zur Erzeugung eines Luftschleiers nach einem der Ansprüche 1 bis 6,
**dadurch gekennzeichnet, dass** das Kernstrahlprofil (13) beidseitig konvex gewölbt ausgebildet ist.

8. Vorrichtung zur Erzeugung eines Luftschleiers nach Anspruch 7, **dadurch gekennzeichnet, dass** die dem Stützstrahl zugewandte Innenseite (24) des Kernstrahlprofils (13) eine konvexe Wölbung mit einem kleineren Krümmungsradius aufweist als die dem Kernstrahl zugewandte Seite.

9. Vorrichtung zur Erzeugung eines Luftschleiers nach einem der Ansprüche 1 bis 8, **dadurch gekennzeichnet, dass** das geringste Abstandsmaß (B₂) im Strömungskanal des Stützstrahls zwischen innerem Düsensegment (12) und Kernstrahlprofil (13) kleiner ist als das geringste Abstandsmaß (B₁) im Strömungskanal des Kernstrahls zwischen äußerem Düsensegment (11) und Kernstrahlprofil (13).

10. Vorrichtung zur Erzeugung eines Luftschleiers nach einem der Ansprüche 1 bis 9, **dadurch gekennzeichnet, dass** das äußere Düsensegment (11) an seiner Anströmkante außenseitig eine Hohlkehle (18) aufweist, durch die in dem Ausströmbereich eine scharfe Abrisskante (19) gebildet ist.

11. Vorrichtung zur Erzeugung eines Luftschleiers nach einem der Ansprüche 1 bis 10, **dadurch gekennzeichnet, dass** das innere Düsensegment (12) an seiner Anströmkante außenseitig mit durchgehender Wölbung (22) ohne Hohlkehle ausgebildet ist.

12. Vorrichtung zur Erzeugung eines Luftschleiers nach Anspruch 11, **dadurch gekennzeichnet, dass** inneres Düsensegment (12) und äußeres Düsensegment (11) ein identisches Profil aufweisen, jedoch das innere Düsensegment in der Funktionslage in einer gegenüber dem äußeren Düsensegment um 180 ° verdrehten Position angeordnet ist.

13. Vorrichtung zur Erzeugung eines Luftschleiers nach einem der Ansprüche 1 bis 12, **dadurch gekennzeichnet, dass** die konvex gewölbte Innenfläche (17) des äußeren Düsensegments (11) von einer Teilfläche eines Zylinders gebildet ist.

14. Vorrichtung zur Erzeugung eines Luftschleiers nach einem der Ansprüche 1 bis 13, **dadurch gekennzeichnet, dass** die konvex gewölbte Innenfläche (20) des inneren Düsensegments (12) eine Teilfläche eines Zylinders darstellt.

## Claims

1. A device for producing an air curtain, comprising at least one elongate air ejection nozzle that is arranged in a housing, wherein the nozzle body of said air ejection nozzle comprises at least two spacedapart nozzle segments (11, 12) that form a nozzle slot between one another, wherein the contour of the nozzle segments is curved on their facing inner surfaces (17, 20) and these nozzle segments form a nozzle slot that is at least sectionally convergent in the flow direction of the air,
wherein a core jet profile (13) is arranged between the two nozzle segments (11, 12) and divides the airflow into two partial jets, namely a core jet lying on the side (outer side) of the air curtain that faces the outside air and a support jet lying on the inner side of the air curtain, and wherein the flow channel (15) of the support jet and the flow channel (14) of the core jet initially are respectively convergent in the upper region and respectively divergent in the lower region,
**characterized in that** the outer nozzle segment (11) has a convexly curved inner surface (17), **in that** the inner nozzle segment (12) has a convexly curved inner surface (20), and **in that** the core jet profile (13) is realized asymmetrically and airfoil-shaped such that the predominant portion of the airflow emerging from the air ejection nozzle is ejected with the core jet (35).

2. The device for producing an air curtain according to claim 1, **characterized in that** the flow channel (15) of the support jet is in its lower region much more divergent than the flow channel (14) of the core jet.

3. The device for producing an air curtain according to claim 1 or 2, **characterized in that** the core jet profile (13) is (viewed in the flow direction of the air) predominantly or completely arranged between the convexly curved inner surfaces (17, 20) of the two nozzle segments (11, 12).

4. The device for producing an air curtain according to one of claims 1-3, **characterized in that** the core jet profile (13) is (viewed in the flow direction of the air) arranged in a lower section (33, 34) of the flow channel between the two nozzle segments (11, 12), wherein this lower section forms the downstream section of an upper convergent section (31, 32) of the flow channel.

5. The device for producing an air curtain according to one of claims 1-4, **characterized in that** an undivided laminar flow is initially produced between the two nozzle segments (11, 12) in an upper convergent section of the nozzle slot and then divided into two likewise laminar flows, which flow in two separate, initially convergent flow channels (14, 15) of the nozzle slot, by means of the core jet profile (13) in a lower section of the nozzle slot.

6. The device for producing an air curtain according to one of claims 1-5, **characterized in that** the convergence in the flow channel (14) of the core jet is slightly smaller than in the flow channel (15) of the support jet.

7. The device for producing an air curtain according to one of claims 1-6, **characterized in that** the core jet profile (13) is realized in a convexly curved fashion on both sides.

8. The device for producing an air curtain according to claim 7, **characterized in that** the inner side (24) of the core jet profile (13) facing the support jet has a convex curvature with a smaller curvature radius than the side facing the core jet.

9. The device for producing an air curtain according to one of claims 1-8, **characterized in that** the shortest distance (B₂) between the inner nozzle segment (12) and the core jet profile (13) in the flow channel of the support jet is shorter than the shortest distance (B₁) between the outer nozzle segment (11) and the core jet profile (13) in the flow channel of the core jet.

10. The device for producing an air curtain according to one of claims 1-9, **characterized in that** the outer nozzle segment (11) features a groove (18) on the outer side of its leading edge, wherein said groove forms a sharp airflow break-away edge (19) in the ejection region.

11. The device for producing an air curtain according to one of claims 1-10, **characterized in that** the inner nozzle segment (12) is realized with a continuous curvature (22) without a groove on the outer side of its leading edge.

12. The device for producing an air curtain according to claim 11, **characterized in that** the inner nozzle segment (12) and the outer nozzle segment (11) have identical profiles, but the inner nozzle segment is in the functional state arranged in a position, in which it is turned relative to the outer nozzle segment by 180°.

13. The device for producing an air curtain according to one of claims 1-12, **characterized in that** the convexly curved inner surface (17) of the outer nozzle segment (11) is formed by a partial surface of a cylinder.

14. The device for producing an air curtain according to one of claims 1-13, **characterized in that** the convexly curved inner surface (20) of the inner nozzle segment (12) represents a partial surface of a cylinder.

## Revendications

1. Dispositif destiné à la production d'un rideau d'air, comprenant au moins une buse de soufflage d'air étirée en longueur, disposée dans un boîtier, dont le corps de buse comprend au moins deux segments de buse (11, 12) distants l'un de l'autre, qui forment une fente de buse entre eux, sachant que les faces intérieures (17, 20) tournées l'une vers l'autre des segments de buse ont un contour bombé, et ces segments de buse forment une fente de buse convergente au moins par tronçons dans la direction d'écoulement de l'air,
sachant qu'un profil de faisceau central (13) disposé entre les deux segments de buse (11, 12) est prévu, lequel divise l'écoulement d'air en deux faisceaux partiels, à savoir un faisceau central reposant sur le côté (côté extérieur) du rideau d'air tourné vers l'air extérieur et un faisceau porteur reposant sur la face intérieure du rideau d'air,
sachant que le canal d'écoulement (15) du faisceau porteur et le canal d'écoulement (14) du faisceau central sont respectivement convergents d'abord dans la partie supérieure puis divergents respectivement dans la partie inférieure,
**caractérisé en ce que** le segment de buse extérieur (11) présente une face intérieure convexe (17), que le segment de buse intérieur (12) présente une face intérieure convexe (20) et que le profil de faisceau central (13) est asymétrique et en forme de surface porteuse, de telle sorte que la majeure partie de l'écoulement d'air sortant de la buse de soufflage d'air est soufflée avec le faisceau central (35).

2. Dispositif destiné à la production d'un rideau d'air selon la revendication 1, **caractérisé en ce que** le canal d'écoulement (15) du faisceau porteur diverge nettement plus fortement dans sa partie inférieure que le canal d'écoulement (14) du faisceau central.

3. Dispositif destiné à la production d'un rideau d'air selon la revendication 1 ou 2, **caractérisé en ce que** le profil de faisceau central (13) (vu dans le sens d'écoulement de l'air), est disposé principalement ou complètement entre les faces intérieures convexes (17, 20) des deux segments de buse (11, 12).

4. Dispositif destiné à la production d'un rideau d'air selon l'une des revendications 1 à 3, **caractérisé en ce que** le profil de faisceau central (13) (vu dans le sens d'écoulement de l'air), est disposé dans un tronçon inférieur (33, 44) du canal d'écoulement entre les deux segments de buse (11, 12), lequel se raccorde en aval à un tronçon supérieur convergent (31, 32) du canal d'écoulement.

5. Dispositif destiné à la production d'un rideau d'air selon l'une des revendications 1 à 4, **caractérisé en ce que** dans un tronçon supérieur convergent de la fente de buse, un écoulement laminaire non divisé est d'abord formé entre les deux segments de buse (11, 12), qui est ensuite divisé par le profil de faisceau central (13) dans un tronçon inférieur de la fente de buse, en deux écoulements d'air également laminaires, s'écoulant dans deux canaux d'écoulement (14, 15) séparés également d'abord convergents de la fente de buse.

6. Dispositif destiné à la production d'un rideau d'air selon l'une des revendications 1 à 5, **caractérisé en ce que** la convergence dans le canal d'écoulement (14) du faisceau central est légèrement plus faible que dans le canal d'écoulement (15) du faisceau porteur.

7. Dispositif destiné à la production d'un rideau d'air selon l'une des revendications 1 à 6, **caractérisé en ce que** le profil de faisceau central (13) est convexe des deux côtés.

8. Dispositif destiné à la production d'un rideau d'air selon la revendication 7, **caractérisé en ce que** le côté intérieur (24) du profil de faisceau central (13) tourné vers le faisceau porteur, présente un bombement convexe avec un rayon de courbure plus petit que le côté tourné vers le faisceau central.

9. Dispositif destiné à la production d'un rideau d'air selon l'une des revendications 1 à 8, **caractérisé en ce que** la mesure de distance la plus faible (B₂) dans le canal d'écoulement du faisceau porteur entre le segment de buse intérieur (12) et le profil de faisceau central (13) est plus petite que la mesure de distance la plus faible (B₁) dans le canal d'écoulement du faisceau central entre le segment de buse extérieur (11) et le profil de faisceau central (13).

10. Dispositif destiné à la production d'un rideau d'air selon l'une des revendications 1 à 9, **caractérisé en ce que** le segment de buse extérieur (11) présente une cannelure (18) sur son bord d'attaque à l'extérieur, à travers laquelle est formée un bord de détachement tranchant (19) dans la zone de fuite.

11. Dispositif destiné à la production d'un rideau d'air selon l'une des revendications 1 à 10, **caractérisé en ce que** le segment de buse intérieur (12) est formé sans cannelure avec un bombement (22) traversant sur son bord d'attaque à l'extérieur.

12. Dispositif destiné à la production d'un rideau d'air selon la revendication 11, **caractérisé en ce que** les segment de buse extérieur (11) et segment de buse intérieur (12) présentent un profil identique, toutefois, le segment de buse intérieur est disposé dans une position tournée à 180° par rapport au segment de buse extérieur dans la position fonctionnelle.

13. Dispositif destiné à la production d'un rideau d'air selon l'une des revendications 1 à 12, **caractérisé en ce que** la face intérieure convexe (17) du segment de buse extérieur (11) est formée par une surface partielle d'un cylindre.

14. Dispositif destiné à la production d'un rideau d'air selon l'une des revendications 1 à 13, **caractérisé en ce que** la face intérieure convexe (20) du segment de buse intérieur (12) représente une surface partielle d'un cylindre.
